# EUROPÄISCHE PATENTANMELDUNG

(11) **EP 4 678 078 A1**
(43) Veröffentlichungstag der Anmeldung: **14.01.2026**
(21) Anmeldenummer: 25185069.9
(22) Anmeldetag: 25.06.2025
(51) Int. Cl.: A47L 9/12, A47L 9/16, A47L 9/20

(54) **ABSCHEIDEEINHEIT UND STAUBSAUGER MIT EINEM ABSCHEIDEEINHEIT**

(30) Priorität: 11.07.2024 BE 202405448
(71) Anmelder: Miele & Cie. KG, 33332 Gütersloh (DE)
(72) Erfinder: Rolland, Marvin, 49084 Osnabrück (DE); Hunnekuhl, Christian, 49134 Wallenhorst (DE); Sirp, Marc, 33415 Verl (DE)

(57) **Zusammenfassung**

Die Erfindung betrifft eine Abscheideeinheit (4) für einen Staubsauger zur Abscheidung von Staub- und Schmutzpartikeln aus einem Luftstrom, wobei die Abscheideeinheit (4) saugluftstromabwärts eines Zyklon-Abscheiders einen Vorfilter (5) aufweist, wobei die Abscheideeinheit (4) saugluftstromabwärts des Vorfilters (5) einen Feinstaubfilter (6) aufweist, wobei ein Filtermaterial des Feinstaubfilters (6) dazu ausgebildet ist Staub- und Schmutzpartikel aus einem Luftstrom abzuscheiden, wobei am Feinstaubfilter eine mechanische Abreinigungsvorrichtung (9) angeordnet ist, wobei der Feinstaubfilter (6) und die Abreinigungsvorrichtung (9) dazu ausgebildet sind eine Rotationsbewegung relativ zueinander auszuführen, wobei die Abreinigungsvorrichtung (9) eine Reinigungsachse (10) mit einem Impulsgeber (11) aufweist, wobei der Impulsgeber (11) dazu ausgebildet ist aus der Rotationsbewegung heraus einen Staub- und Schmutzpartikel lösenden Impuls auf das Filtermaterial des Feinstaubfilters (6) auszuüben, wobei der Feinstaubfilter (6) in einer Filterkassette (12) des Vorfilters (5) angeordnet ist, wobei in der Filterkassette (12) des Vorfilters (5) eine Fegevorrichtung (13) angeordnet ist, wobei die Fegevorrichtung (13) dazu ausgebildet ist, infolge der Rotationsbewegung zwischen Feinstaubfilter (6) und Abreinigungsvorrichtung (9) eine Fegebewegung (14) auszuführen, wobei mittels der Fegebewegung (14) vom Feinstaubfilter (6) gelöste Staub- und Schmutzpartikel durch eine Öffnung (15) in der Filterkassette (12) aus der Filterkassette (15) heraus gefegt werden.

## Beschreibung

Die Erfindung betrifft eine Abscheideeinheit für einen Staubsauger zur Abscheidung von Staub- und Schmutzpartikeln aus einem Luftstrom, wobei die Abscheideeinheit saugluftstromabwärts eines Zyklon-Abscheiders einen Vorfilter aufweist, wobei die Abscheideeinheit saugluftstromabwärts des Vorfilters einen Feinstaubfilter aufweist, wobei ein Filtermaterial des Feinstaubfilters dazu ausgebildet ist Staub- und Schmutzpartikel aus einem Luftstrom abzuscheiden, wobei am Feinstaubfilter eine mechanische Abreinigungsvorrichtung angeordnet ist, wobei der Feinstaubfilter und die Abreinigungsvorrichtung dazu ausgebildet sind eine Rotationsbewegung relativ zueinander auszuführen, wobei die Abreinigungsvorrichtung eine Reinigungsachse mit einem Impulsgeber aufweist, wobei der Impulsgeber dazu ausgebildet ist aus der Rotationsbewegung heraus einen Staub- und Schmutzpartikel lösenden Impuls auf das Filtermaterial des Feinstaubfilters auszuüben, wobei der Feinstaubfilter in einer Filterkassette des Vorfilters angeordnet ist.

Im privaten Haushalt sowie im Gewerbe kommen Staubsauger zur Reinigung von Flächen wie textilen Bodenbelägen und glatten Böden zum Einsatz. Dabei wird zur Staubaufnahme eine als Bodendüse ausgebildete Saugdüse des Staubsaugers auf einer Bodenfläche kontinuierlich vor- und zurückgeschoben.

Die US 2007186372 A1 offenbart etwa einen Staubsauger mit einer Abscheideeinheit zur Abscheidung von Staub- und Schmutzpartikeln aus einem Luftstrom, wobei die Abscheideeinheit saugluftstromabwärts eines Zyklon-Abscheiders einen Vorfilter aufweist, wobei die Abscheideeinheit saugluftstromabwärts des Vorfilters einen Feinstaubfilter aufweist, wobei ein Filtermaterial des Feinstaubfilters dazu ausgebildet ist, Staub- und Schmutzpartikel aus einem Luftstrom abzuscheiden, und wobei am Feinstaubfilter eine mechanische Abreinigungsvorrichtung angeordnet ist und wobei der Feinstaubfilter und die Abreinigungsvorrichtung dazu ausgebildet sind, eine Rotationsbewegung relativ zueinander auszuführen.

Aus dem Stand der Technik sind darüber hinaus insbesondere Reinigungssysteme mit Akku-Sticksaugern bekannt. So wird von der Anmelderin derzeit ein Staubsauger unter dem Namen "Triflex HX1" vertrieben, welcher eine eingangs erwähnte Abscheideeinheit verwendet. Nachteilig an dem hier beschriebenen Reinigungssystem ist, dass der gelöste Schmutz bei Entleerung des Gehäuses aufwirbelt, was unhygienisch ist und ein Problem für Allergiker darstellt. Zudem verbleiben feine Staub- und Schmutzpartikel teilweise in der Filterkassette und müssen händisch aus dieser entleert werden.

Bei einem erfindungsgemäßen Staubsauger mit einer erfindungsgemäßen Abscheideeinheit kann es sich aber auch um ein autonomes Reinigungsgerät, wie einen Saugroboter oder einen Saugwischroboter handeln. Zudem kann es sich bei einem erfindungsgemäßen Staubsauger mit einer erfindungsgemäßen Abscheideeinheit auch um ein kombiniertes Saugwischgerät handeln.

Der Erfindung stellt sich somit das Problem, ein verbesserte Abscheideeinheit anzugeben. Insbesondere soll das Ausleeren der Abscheideeinheit vereinfacht werden und die Handhabung des vom Filtermaterial bei der Abreinigung gelösten Schmutzes verbessert werden.

Erfindungsgemäß wird dieses Problem durch eine Abscheideeinheit mit den Merkmalen des Anspruchs 1 und durch einen Staubsauger mit den Merkmalen des Anspruches 11 gelöst. Dadurch, dass in der Filterkassette des Vorfilters eine Fegevorrichtung angeordnet ist, wobei die Fegevorrichtung dazu ausgebildet ist, infolge der Rotationsbewegung zwischen Feinstaubfilter und Abreinigungsvorrichtung eine Fegebewegung auszuführen, wobei mittels der Fegebewegung vom Feinstaubfilter gelöste Staub- und Schmutzpartikel durch eine Öffnung in der Filterkassette aus der Filterkassette heraus gefegt werden, kann die Filterkassette mit der Abreinigung des Filtermaterials gleichzeitig von der Fegevorrichtung hygienisch entleert werden. Mit der mechanischen Abreinigungsvorrichtung kann der abgeschiedene Feinstaub einfach von dem Filtermaterial des Feinstaubfilters gelöst werden. Der Zylindermantel des Feinstaubfilters wird von außen nach innen vom Saugluftstrom durchströmt und axial nach oben aus dem Feinstaubfilter geführt. Im Feinstaubfilter ist die Abreinigungsvorrichtung angeordnet, die eine sich relativ zum zentralen Feinstaubfilter zum Lösen des anhaftenden Schmutzes drehende Reinigungsachse aufweist. Die Reinigungsachse ist bevorzugt zentral in dem Zylinder des Feinstaubfilters angeordnet, sodass der Zylindermantel einen gleichen Abstand zur Reinigungsachse hat. So kann der an der Reinigungsachse angeordnete Impulsgeber das Filtermaterial des Feinstaubfilters am Zylindermantel gut erreichen. In einer bevorzugten Ausführungsform ist das Filtermaterial des Feinstaubfilters plissiert in der Filterkassette angeordnet. Der Impulsgeber übt aus der Drehbewegung der Reinigungsachse relativ zum Feinstaubfilter heraus den am Feinstaubfilter anhaftenden Schmutz lösende Impulse auf das Filtermaterial des Feinstaubfilters aus. Der so gelöste Schmutz sammelt sich am Boden der zylinderförmigen Filterkassette des Vorfilters. Die Filterkassette ist so in der Abscheideeinheit angeordnet, dass sich ein Freiraum zur Sammlung von Staub- und Schmutzpartikeln unter der Filterkassette befindet. Mit der Fegevorrichtung in der Filterkassette des Vorfilters kann der gelöste Schmutz einfach und hygienisch durch eine Öffnung im Boden der Filterkassette aus der Filterkassette gefegt werden. Hierbei kann einfach die Drehbewegung der Reinigungsachse oder des Feinstaubfilters relativ zum im Gehäuse aufgehängten Vorfilter genutzt werden. So kann aus der Drehbewegung der Abreinigungsvorrichtung relativ zum Feinstaubfilter heraus eine Fegebewegung ausgeführt werden. Mit dieser Fegebewegung kann vom Feinstaubfilter durch die Abreinigungsvorrichtung gelöster Schmutz von der Fegevorrichtung durch mindestens eine untere Öffnung im Boden der Filterkassette gefegt werden.

Der bevorzugt handgeführte Staubsauger weist ein Gebläse zur Erzeugung eines Unterdruckes auf, durch den die über eine zu reinigende Bodenfläche geführte Bodendüse Staub und Schmutz von der Bodenfläche aufnimmt. Hierzu wird die als Bodendüse ausgebildete Saugdüse durch den Benutzer oder die Benutzerin mittels Schub- und Zugbewegungen in Bearbeitungsrichtung vor und zurück bewegt. Hierdurch gleitet die Bodendüse über die zu reinigende Bodenfläche. Insbesondere bei langflorigen Teppichen gleitet die Unterseite der Bodendüse über den Teppich, während die Unterseite bei Glattböden beabstandet, gegebenenfalls durch Abstandsborsten, über diese Bodenflächen hinweg schwebt. Der Benutzer oder die Benutzerin kann dazu beispielsweise einen Griff des Staubsaugers handhaben. Damit die Reinigung und Pflege des Bodenbelags möglichst effektiv ausgeführt werden kann, ist der Saugmund der Bodendüse länglich ausgebildet und verläuft im Wesentlichen quer zur Bearbeitungsrichtung. Länglich ausgebildet bedeutet in diesem Zusammenhang, dass der vorzugsweise im Wesentlichend rechteckige Saugmund eine größere Länge quer zur Bearbeitungsrichtung aufweist, als Breite in Bearbeitungsrichtung. Der Saugmund ist vorzugsweise zwischen 20 und 30 cm quer zur Bearbeitungsrichtung lang.

Vorteilhafte Ausgestaltungen und Weiterbildungen der Erfindung ergeben sich aus den abhängigen Ansprüchen. Es ist darauf hinzuweisen, dass die in den Ansprüchen einzeln aufgeführten Merkmale auch in beliebiger und technologisch sinnvoller Weise miteinander kombiniert werden können und somit weitere Ausgestaltungen der Erfindung aufzeigen.

Gemäß einer vorteilhaften Ausgestaltung der Erfindung ist vorgesehen, dass die Öffnung von der Filterkassette in einen strömungsberuhigten Bereich im Gehäuse führt, in dem sich gelöster Schmutz sammelt. In dem strömungsberuhigten Bereich kann der von Feinstaubfilter durch die Abreinigungsvorrichtung gelöste Feinstaub gesammelt werden, ohne dass dieser vom Saugluftstrom erfasst wird. Der strömungsberuhigte Bereich befindet sich unter der Filterkassette des Vorfilters. Die Strömung des Saugluftstroms im strömungsberuhigten Bereich ist niedriger als die Strömung des Saugluftstroms am Filtermaterial des Vorfilters, sodass der hier gesammelte Feinstaub nicht vom Saugluftstrom mitgerissen wird.

Eine bevorzugte Ausführung der Erfindung sieht vor, dass der strömungsberuhigte Bereich durch eine an die Filterkassette anschließende Feinstaubsammelkammer gebildet ist. Die Bildung einer separaten Feinstaubsammelkammer, in welcher der vom Feinstaubfilter gelöste Feinstaub separat von gröberem Schmutz gesammelt werden kann, verhindert besonders zuverlässig ein Mitreißen des Feinstaubes durch den Saugluftstrom. Der vom Feinstaubfilter gelöste Schmutz wird von der Fegevorrichtung einfach in die Feinstaubsammelkammer gefegt und so nicht erneut vom Saugluftstrom erfasst und muss nicht erneut vom Feinstaubfilter abgeschieden werden.

Besonders vorteilhaft ist die Weiterbildung der Erfindung, dass die Feinstaubsammelkammer von einer Grobstaubsammelkammer der Abscheideeinheit umgeben ist, die stromaufwärts des Vorfilters im Saugluftstrom angeordnet ist. Mit der zentral in der Grobstaubsammelkammer angeordneten Feinstaubsammelkammer lässt sich der vom Feinstaubfilter abgeschiedene und von der Fegevorrichtung aus der Filterkassette gefegte Feinstaub einfach separat vom Grobschmutz sammeln, welcher von dem Vorfilter stromaufwärts des Feinstaubfilters aus dem Saugluftstrom abgeschieden wurde. In einer alternativen Ausführungsform kann die Feinstaubsammelkammer auch exzentrisch in der Grobstaubsammelkammer angeordnet sein.

Weiter vorteilhaft ist die Ausgestaltung der Erfindung, dass die Feinstaubsammelkammer und die Grobstaubsammelkammer gemeinsam über einen Deckel der Abscheideeinheit zur Entleerung geöffnet werden können. Der Deckel der Abscheideeinheit befindet sich an der Unterseite der Feinstaubsammelkammer und der die Feinstaubsammelkammer umgebenden Grobstaubsammelkammer und kann zur Entleerung der Abscheideeinheit vom abgeschiedenen Staub leicht geöffnet werden. Die gleichzeitige Entleerung von Feinstaubsammelkammer und Grobstaubsammelkammer durch Öffnen des gemeinsamen Deckels vereinfacht die Handhabung der Abscheideeinheit erheblich und verbessert die Hygiene.

Eine vorteilhafte Ausführungsform der Erfindung sieht vor, dass die Fegevorrichtung mit der sich drehenden Reinigungsachse verbunden ist und eine drehende Fegebewegung am Boden der Filterkassette ausführt. Der mit der Filterkassette verbundene Feinstaubfilter wird durch die Drehung der Reinigungsachse von den Impulsgebern abgereinigt vom abgeschiedenen Feinstaub, wobei die Drehung der Reinigungsachse durch die Verbindung zur Fegevorrichtung gleichzeitig zur Ausführung der drehenden Fegebewegung am Boden der Filterkassette genutzt werden kann. So wird der vom Feinstaubfilter abgeschiedene Feinstaub, der sich nach dem Lösen vom Filtermaterial des Feinstaubfilters durch die Abreinigungsvorrichtung am Boden der Filterkassette sammelt, durch die untere Öffnung aus der Filterkassette gefegt.

Gemäß einer vorteilhaften Ausgestaltung der Erfindung ist vorgesehen, dass die Fegevorrichtung mit dem sich relativ zur Filterkassette drehenden Feinstaubfilter verbunden ist und eine drehende Fegebewegung am Boden der Filterkassette ausführt. Die mit dem Gehäuse verbundene Reinigungsachse sorgt durch die Drehung des Feinstaubfilters für eine Abreinigung durch den Impulsgeber. Durch die Verbindung des drehenden Feinstaubfilters zur Fegevorrichtung kann die Drehbewegung gleichzeitig zur Ausführung der drehenden Fegebewegung am Boden der Filterkassette genutzt werden. So wird der vom Feinstaubfilter abgeschiedene Feinstaub, der sich nach dem Lösen vom Filtermaterial des Feinstaubfilters durch die Abreinigungsvorrichtung am Boden der Filterkassette sammelt, durch die untere Öffnung aus der Filterkassette gefegt.

Besonders vorteilhaft ist die Weiterbildung der Erfindung, dass die Fegevorrichtung eine Scheibe umfasst, die an der Unterseite angeordnete Bürstenstreifen und/oder Gummilippen und/oder Kunststoffrippen aufweist. Mit Fegeelementen in Form von Bürstenstreifen und/oder Gummilippen und/oder Kunststoffrippen kann die Fegevorrichtung durch die ausgeführte Fegebewegung effektiv den vom Feinstaubfilter abgeschiedenen Feinstaub aus der Filterkassette fegen. Die Scheibe der Fegevorrichtung sorgt dafür, dass zum Boden der Filterkassette gefallener Feinstaub durch die Fegebewegung der Fegevorrichtung nicht derart aufgewirbelt wird, dass der Feinstaub von dem Feinstaubfilter erneut abgeschieden werden muss.

Eine vorteilhafte Ausführungsform der Erfindung sieht vor, dass die Schreibe kreisrund ist und die Bürstenstreifen und/oder Gummilippen und/oder Kunststoffrippen eine radiale Erstreckung aufweisen und die Fegebewegung der Bürstenstreifen und/oder Gummilippen und/oder Kunststoffrippen kreisbahnförmig ist. Mit der radialen Erstreckung der Fegeelemente kann der vom Feinstaubfilter gelöste Feinstaub einfach in einer kreisbahnförmigen Fegebewegung durch die untere Öffnung im Boden der Filterkassette gefegt werden. Bei einer zentral unter dem Feinstaubfilter angeordneten Öffnung im Boden der Filterkassette, können die Bürstenstreifen und/oder Gummilippen und/oder Kunststoffrippen auch schräg zur Mitte auf der Schreibe orientiert sein, um den vom Feinstaubfilter gelösten Schmutz in die Mitte zur Öffnung im Boden zu fegen. In einer alternativen Ausführungsform kann die Öffnung im Boden der Filterkassette auch exzentrisch angeordnet sein.

Gemäß einer vorteilhaften Ausgestaltung der Erfindung ist vorgesehen, dass die untere Öffnung im Boden der Filterkassette durch eine poröse Platte gebildet ist. Durch die poröse Platte kann der vom Feinstaubfilter gelöste Feinstaub einfach hindurch gefegt werden.

Weitere Merkmale, Einzelheiten und Vorteile der Erfindung ergeben sich aufgrund der nachfolgenden Beschreibung sowie anhand der Zeichnungen. Ausführungsbeispiele der Erfindung sind in den folgenden Zeichnungen rein schematisch dargestellt und werden nachfolgend näher beschrieben. Einander entsprechende Gegenstände oder Elemente sind in allen Figuren mit den gleichen Bezugszeichen versehen. Es zeigt
- Figur 1: Erfindungsgemäße Abscheideeinheit in erster Ausführung,
- Figur 2: Schnittansicht durch eine Abscheideeinheit
- Figur 3: Perspektivische Ansicht einer Scheibe mit Fegeelementen,
- Figur 4: Schnittansicht der Filterkassette,
- Figur 5: Erfindungsgemäßes Abscheideeinheit in zweiter Ausführung,
- Figur 6: Schnittansicht durch eine Abscheideeinheit,
- Figur 7: Schnittansicht durch eine erfindungsgemäße Abscheideeinheit in dritter Ausführung, und
- Figur 8: Perspektivische Ansicht eines Feinstaubfilters.

In den Figuren mit dem Bezugszeichen 1 bezeichnet ist eine erfindungsgemäße Abscheideeinheit 1 rein schematisch dargestellt. Die Darstellung gemäß Figur 1 zeigt die Abscheideeinheit zur Reinigung und Pflege von Bodenflächen in einer ersten Ausführung.

Die gezeigte Abscheideeinheit 1 ist dazu ausgebildet in einen Staubsauger eingesetzt zu werden und in diesem dem erzeugten Saugluftstrom von aufgenommenen Staub- und Schmutzpartikeln zu reinigen. Die Richtung des Saugluftstroms in der Abscheideeinheit ist in Figur 1 mit Blockpfeilen angedeutet. Die Abscheideeinheit 4 verfügt über einen Vorfilter 5 und stromabwärts des Vorfilters 5 angeordneten Feinstaubfilter 6. Der Saugluftstrom 3 wird bei der Abscheideeinheit seitlich über eine in Figur 1 verdeckte Einströmöffnung in das Gehäuse 2 der Abscheideeinheit eingesaugt und über eine obere Ausströmöffnung 24 aus dem zylinderförmigen Gehäuse 2 axial herausgeführt. Dabei wird das Filtermaterial 7, 8 der Filter 5, 6 zur Abscheidung von Schmutz aus dem Saugluftstrom 2 von dem Saugluftstrom 2 durchströmt.

Die Figur 2 zeigt eine Schnittansicht durch die Abscheideeinheit 1 gemäß Figur 1. In dieser Schnittansicht ist auch eine mechanische Abreinigungsvorrichtung 9 zum Lösen von an dem Filtermaterial 8 des Feinstaubfilters 6 anhaftendem Schmutz gezeigt. Das Filtermaterial 8 des Feinstaubfilters 6 ist plissiert. Das Filtermaterial 7 des Vorfilters 5 ist bevorzugt aus Gaze oder Lochblech gebildet. Der Feinstaubfilter 6 ist von dem Saugluftstrom 3 durchströmbar ausgebildet. Ferner ist der Feinstaubfilter 6 zylinderförmig ausgebildet, wobei in der Schnittansicht nur eine Hälfte des Zylinders zu sehen ist. Die dem Feinstaubfilter 6 zugeordnete Abreinigungsvorrichtung 9 dient zum Lösen von an dem Filtermaterial 8 des Feinstaubfilters 6 anhaftendem Schmutz. Die Abreinigungsvorrichtung 9 verfügt über eine relativ zu dem zentralen Feinstaubfilter 6 rotierende Reinigungsachse 10. Diese ist mit Impulsgebern 11 versehen, die dazu ausgebildet sind, aus der Rotationsbewegung den anhaftenden Schmutz lösende Impulse auf das Filtermaterial 8 des Feinstaubfilters 6 auszuüben. Der Feinstaubfilter 6 ist in einer zylinderförmigen Filterkassette 12 des Vorfilters 5 angeordnet. Die Filterkassette 12 ist in dem Gehäuse 2 aufgehängt, wie in Figur 2 zu sehen. In der Filterkassette 12 des Vorfilters 5 ist eine Fegevorrichtung 13 angeordnet, die dazu eingerichtet ist, aus der Drehbewegung der Abreinigungsvorrichtung 9 relativ zum Feinstaubfilter 6 eine Fegebewegung 14 auszuführen, die mit strichpunktierten Pfeilen angedeutet ist. Mit der Fegebewegung 14 wird vom Feinstaubfilter 6 durch die Abreinigungsvorrichtung 9 gelöster Schmutz durch eine untere Öffnung 15 (Fig. 4) im Boden 16 der Filterkassette 12 gefegt. Die untere Öffnung 15 ist mit einem staubdurchlässigen Medium, wie einem Lochblech oder Gaze versehen. Aus der Drehbewegung der Abreinigungsvorrichtung 9 relativ zum Feinstaubfilter 6 wird eine Fegebewegung 14 abgeleitet, wobei mit dieser Fegebewegung 14 der vom Feinstaubfilter 6 gelöste Schmutz am Boden 16 der Filterkassette 12 durch eine untere Öffnung 15 (Fig. 4) gefegt wird. Hierdurch kann die Filterkassette 12 gleichzeitig mit der Abreinigung des Filtermaterials 8 des Feinstaubfilters 6 durch die Fegevorrichtung 13 hygienisch entleert werden.

Die untere Öffnung 15 der Filterkassette 13 führt in einen Sammelbereich 17 im Gehäuse 2, der sich unter dem Vorfilter 5 befindet. In dem Sammelbereich 17 sammelt sich gelöster Schmutz der durch die untere Öffnung 15 aus der Filterkassette 13 fällt. Bei der hier gezeigten Ausführung ist die Fegevorrichtung 13 mit der sich relativ zum Gehäuse 2 drehenden Reinigungsachse 20 verbunden. So führt die Fegevorrichtung 13 eine drehende Fegebewegung 14 am Boden 16 der Filterkassette 12 aus. Der mit dem Gehäuse 2 verbundene Feinstaubfilter 6 wird durch die Drehung der Reinigungsachse 10 von den Impulsgebern 11 abgereinigt und vom abgeschiedenen Feinstaub befreit. Hierzu greifen die Impulsgeber 11 in die Plissierung des Filtermaterials 8 des Feinstaubfilters 6. Dabei wird die Drehung der Reinigungsachse 10 gleichzeitig zur Ausführung der drehenden Fegebewegung 14 am Boden 16 der Filterkassette 12 genutzt. So wird der vom Feinstaubfilter 6 abgeschiedene Feinstaub durch die untere Öffnung 15 (Fig. 4) aus der Filterkassette 12 gefegt, sobald er sich nach dem Lösen vom Filtermaterial 8 des Feinstaubfilters 6 durch die Abreinigungsvorrichtung 9 am Boden 16 der Filterkassette 12 sammelt.

Die Figur 3 zeigt eine Scheibe 21 der Fegevorrichtung 13 in einer Einzelansicht von unten. Die Scheibe der Fegevorrichtung 13 dient dazu, die Fegeelemente 22 zu tragen. Wie in Figur 3 zu sehen, bildet die Scheibe 21 am Rand einen Spalt 25 zur Filterkassette 12, durch den der vom Feinstaubfilter 6 gelöste Feinstaub unter die Scheibe 21 fallen kann. Zwischen dem Boden 16 (Fig. 2) und der Seitenwand 26 (Fig. 2) der Filterkassette 12 ist übrigens eine Fase 27 (Fig. 2) vorgesehen, die den heruntergefallenen Feinstaub in die Mitte vor die Fegeelemente 22 leitet. Die Scheibe 21 ist mit Bürstenstreifen 22 und/oder Gummilippen 22 und/oder Kunststoffrippen 22 an der Unterseite versehen. So kann der vom Feinstaubfilter 6 (Fig. 2) abgeschiedene Feinstaub effektiv aus der Filterkassette 12 (Fig. 2) gefegt werden. Über den Koppelbereich 29 kann die Scheibe 21 mit der Filterkassette verbunden werden. Über ein in Figur 3 nicht gezeigtes Koppelelement auf der Oberseite der Scheibe 21 ist diese mit der Reinigungsachse verbunden.

Die Scheibe 21 ist kreisrund und die Bürstenstreifen 22, Gummilippen 22 und Kunststoffrippen 22 weisen eine radiale Erstreckung auf, sodass die Fegebewegung 14 der Bürstenstreifen 22, Gummilippen 22 und Kunststoffrippen 22 kreisbahnförmig ist. Die radiale Erstreckung der Fegeelemente 22 ermöglicht eine einfache Fegebewegung 14 des vom Feinstaubfilter 6 gelösten Feinstaubs durch die untere Öffnung 15 im Boden 16 der Filterkassette 12 - und das in kreisbahnförmiger Form. Die Bürstenstreifen 22, Gummilippen 22 und/oder Kunststoffrippen 22 können auch schräg zur Mitte auf der Scheibe 21 orientiert sein, wenn die Öffnung 15 im Boden 16 der Filterkassette 12 zentral unter dem Feinstaubfilter 6 angeordnet ist. So wird der vom Feinstaubfilter 6 gelöste Schmutz in die Mitte zur Öffnung 15 (Fig. 4) im Boden 16 gefegt. Alternativ können die Fegeelemente auch in einer halbrunden oder spitzen Anordnung auf der Scheibe 21 angeordnet sein.

In Figur 4 ist die Unterseite der Filterkassette 12 zu erkennen. Die untere Öffnung 15 im Boden 16 der Filterkassette 12 ist durch eine poröse Platte 23 gebildet. Diese poröse Platte 23 deckt mehrere untere Öffnungen in der Filterkassette 12 ab. Diese Lösung ermöglicht ein einfaches Fegen des vom Feinstaubfilter 6 gelösten Feinstaubs durch die untere Öffnung 15.

Die Figur 5 zeigt eine zweite Ausführung der Abscheideeinheit 1, wobei der einzige Unterschied zu der ersten Ausführung ist, dass ein strömungsberuhigte Bereich 17 durch eine an die Filterkassette 12 anschließende Feinstaubsammelkammer 18 gebildet ist. Ähnlich wie in Figur 1 ist das Gehäuse 2 zumindest teilweise gezeigt, da es zum besseren Verständnis um eine Hälfte des Zylindermantels aufgeschnitten ist. Die Bildung einer separaten Feinstaubsammelkammer 18, in welcher der vom Feinstaubfilter 6 gelöste Feinstaub separat von gröberem Schmutz gesammelt werden kann, gewährleistet eine besonders zuverlässige Vermeidung des Mitreißens des Feinstaubes durch den Saugluftstrom 3. Der vom Feinstaubfilter 6 gelöste Schmutz wird von der Fegevorrichtung 13 in die Feinstaubsammelkammer 18 gefegt, sodass er nicht erneut vom Saugluftstrom 3 erfasst wird und nicht erneut vom Feinstaubfilter 6 abgeschieden werden muss.

In Figur 6 ist eine Schnittansicht durch die Abscheideeinheit gezeigt. Mit dem Schnitt durch die Feinstaubsammelkammer 18, ist erkennbar, dass die Feinstaubsammelkammer 18 von einer Grobstaubsammelkammer 19 des Gehäuses 2 umgeben ist, die stromaufwärts des Vorfilters 5 im Saugluftstrom 3 angeordnet ist. Die zentral in der Grobstaubsammelkammer 19 angeordnete Feinstaubsammelkammer 18 ermöglicht die separate Sammlung des vom Feinstaubfilter 6 abgeschiedenen, von der Abreinigungsvorrichtung 9 gelösten und von der Fegevorrichtung 13 aus der Filterkassette 12 gefegten Feinstaubs. Dieser kann somit einfach vom Grobschmutz getrennt werden, welcher von dem Vorfilter 5 stromaufwärts des Feinstaubfilters 6 aus dem Saugluftstrom 3 abgeschieden wurde. Die Feinstaubsammelkammer 18 und die Grobstaubsammelkammer 19 können gemeinsam über einen Deckel 20 des Gehäuses 2 zur Entleerung geöffnet werden. Der Deckel 20 des Gehäuses 2 befindet sich an der Unterseite der Feinstaubsammelkammer 18 sowie an der Unterseite der die Feinstaubsammelkammer 18 umgebenden Grobstaubsammelkammer 19. Zur Entleerung des Gehäuses 2 vom abgeschiedenen Staub kann der Deckel 20 leicht geöffnet werden. Die simultane Entleerung von Feinstaubsammelkammer 18 und Grobstaubsammelkammer 19 durch Öffnen des gemeinsamen Deckels 20 optimiert die Handhabung der Abscheideeinheit 1 und verbessert die Hygiene. Der Deckel 20 ist über eine Gummidichtung zum Gehäuse 2 abgedichtet.

In Figur 7 ist eine Schnittansicht durch eine Abscheideeinheit 1 gemäß einer dritten Ausführung gezeigt, wobei der einzige Unterschied zu der ersten Ausführung ist, dass die Fegevorrichtung 13 mit dem sich relativ zum Gehäuse 2 drehenden Feinstaubfilter 6 verbunden ist und eine drehende Fegebewegung 14 am Boden 16 der Filterkassette 12 ausführt. Die Reinigungsachse 10 ist hierbei starr in der Filterkassette 12 angeordnet. Eine Ausgestaltung, welche die Unterschiede der zweiten und der dritten Ausführung zur ersten Ausführung kombiniert, ist als vierte Ausführung der erfindungsgemäßen Abscheideeinheit 1 möglich. Die mit dem Gehäuse2 verbundene Reinigungsachse 10 sorgt durch die Drehung des Feinstaubfilters 6 für eine effektive Abreinigung durch die Impulsgeber 11. Die starre Verbindung des drehenden Feinstaubfilters 6 zur Fegevorrichtung 13 ermöglicht die gleichzeitige Ausführung der drehenden Fegebewegung am Boden 16 der Filterkassette 12. Der vom Feinstaubfilter 6 abgeschiedene Feinstaub wird durch die untere Öffnung 15 aus der Filterkassette 12 gefegt, sobald er sich nach dem Lösen vom Filtermaterial 8 des Feinstaubfilters 6 durch die Abreinigungsvorrichtung 9 am Boden 16 der Filterkassette 12 sammelt. In der hier gezeigten Ausführung dient die Scheibe 21 der Fegevorrichtung 13 gleichzeitig als unterer Abschluss des Feinstaubfilters 6, wobei das Filtermaterial 8 an der Scheibe 21 befestigt ist.

Wie aus Figur 8 hervorgeht, sind an dem Feinstaubfilter 6 aus Figur 7 an der Unterseite der Scheibe 21 mehrere Bürstenstreifen 22 und/oder Gummilippen 22 und/oder Kunststoffrippen 22 der Fegevorrichtung 13 angeordnet. An der Oberseite des Feinstaubfilters 6 ist ein Zahnkranz 27 angeordnet, über welchen der Feinstaubfilter 6 und die Fegevorrichtung 13 zur Rotation angetrieben werden können. Bei der ersten Ausführung ist zum Antrieb der Rotation der Reinigungsachse 10 ein Griff 28 an dieser angeformt.

Natürlich ist die Erfindung nicht auf die dargestellten Ausführungsbeispiele beschränkt. Weitere Ausgestaltungen sind möglich, ohne den Grundgedanken zu verlassen.

### Bezugszeichenliste

- 2: Gehäuse
- 3: Saugluftstrom
- 4: Abscheideeinheit
- 5: Vorfilter
- 6: Feinstaubfilter
- 7: Filtermaterial (Vorfilter)
- 8: Filtermaterial (Feinstaubfilter)
- 9: Abreinigungsvorrichtung
- 10: Reinigungsachse
- 11: Impulsgeber
- 12: Filterkassette
- 13: Fegevorrichtung
- 14: Fegebewegung
- 15: Untere Öffnung
- 16: Boden (Filterkassette)
- 17: strömungsberuhigter Bereich
- 18: Feinstaubsammelkammer
- 19: Grobstaubsammelkammer
- 20: Deckel
- 21: Scheibe
- 22: Bürstenstreifen und/oder Gummilippen und/oder Kunststoffrippen
- 23: poröse Platte
- 24: Ausströmöffnung
- 25: Spalt
- 26: Seitenwand
- 27: Zahnkranz
- 28: Griff
- 29: Koppelbereich

## Patentansprüche

1. Abscheideeinheit (4) für einen Staubsauger zur Abscheidung von Staub- und Schmutzpartikeln aus einem Luftstrom, wobei die Abscheideeinheit (4) saugluftstromabwärts eines Zyklon-Abscheiders einen Vorfilter (5) aufweist, wobei die Abscheideeinheit (4) saugluftstromabwärts des Vorfilters (5) einen Feinstaubfilter (6) aufweist, wobei ein Filtermaterial des Feinstaubfilters (6) dazu ausgebildet ist Staub- und Schmutzpartikel aus einem Luftstrom abzuscheiden, wobei am Feinstaubfilter eine mechanische Abreinigungsvorrichtung (9) angeordnet ist, wobei der Feinstaubfilter (6) und die Abreinigungsvorrichtung (9) dazu ausgebildet sind eine Rotationsbewegung relativ zueinander auszuführen, wobei die Abreinigungsvorrichtung (9) eine Reinigungsachse (10) mit einem Impulsgeber (11) aufweist, wobei der Impulsgeber (11) dazu ausgebildet ist aus der Rotationsbewegung heraus einen Staub- und Schmutzpartikel lösenden Impuls auf das Filtermaterial des Feinstaubfilters (6) auszuüben, wobei der Feinstaubfilter (6) in einer Filterkassette (12) des Vorfilters (5) angeordnet ist, wobei in der Filterkassette (12) des Vorfilters (5) eine Fegevorrichtung (13) angeordnet ist, wobei die Fegevorrichtung (13) dazu ausgebildet ist, infolge der Rotationsbewegung zwischen Feinstaubfilter (6) und Abreinigungsvorrichtung (9) eine Fegebewegung (14) auszuführen, wobei mittels der Fegebewegung (14) vom Feinstaubfilter (6) gelöste Staub- und Schmutzpartikel durch eine Öffnung (15) in der Filterkassette (12) aus der Filterkassette (15) heraus gefegt werden.

2. Abscheideeinheit (4) nach Anspruch 1, **dadurch gekennzeichnet, dass** die Öffnung (15) von der Filterkassette (12) in einen strömungsberuhigten Bereich (17) in die Abscheideeinheit (4) führt, in dem sich gelöster Schmutz sammelt.

3. Abscheideeinheit (4) nach Anspruch 2, **dadurch gekennzeichnet, dass** der strömungsberuhigte Bereich (17) durch eine an die Filterkassette (12) anschließende Feinstaubsammelkammer (18) gebildet ist.

4. Abscheideeinheit (4) nach Anspruch 3, **dadurch gekennzeichnet, dass** die Feinstaubsammelkammer (18) von einer Grobstaubsammelkammer (19) der Abscheideeinheit (4) umgeben ist, die stromaufwärts des Vorfilters (5) im Saugluftstrom (3) angeordnet ist.

5. Abscheideeinheit (4) nach Anspruch 4, **dadurch gekennzeichnet, dass** die Feinstaubsammelkammer (18) und die Grobstaubsammelkammer (19) gemeinsam über einen Deckel (20) der Abscheideeinheit (4) zur Entleerung geöffnet werden können.

6. Abscheideeinheit (4) nach einem der vorhergehenden Ansprüche, **dadurch gekennzeichnet, dass** die Fegevorrichtung (13) mit der Reinigungsachse (10) verbunden ist und eine rotatorische Fegebewegung (14) am Boden (16) der Filterkassette (12) ausführt.

7. Abscheideeinheit (4) nach einem der Ansprüche 1 bis 5, **dadurch gekennzeichnet, dass** die Fegevorrichtung (13) mit dem sich relativ zur Filterkassette (12) drehenden Feinstaubfilter (6) verbunden ist und eine drehende Fegebewegung (14) am Boden (16) der Filterkassette (12) ausführt.

8. Abscheideeinheit (4) nach einem der vorhergehenden Ansprüche, **dadurch gekennzeichnet, dass** die Fegevorrichtung (13) eine Scheibe (21) umfasst, die an der Unterseite angeordnete Bürstenstreifen (22) und/oder Gummilippen (22) und/oder Kunststoffrippen (22) aufweist.

9. Abscheideeinheit (4) nach Anspruch 8, **dadurch gekennzeichnet, dass** die Schreibe (21) kreisrund ist und die Bürstenstreifen (22) und/oder Gummilippen (22) und/oder Kunststoffrippen (22) eine radiale Erstreckung aufweisen und die Fegebewegung (14) der Bürstenstreifen (22) und/oder Gummilippen (22) und/oder Kunststoffrippen (22) kreisbahnförmig ist.

10. Abscheideeinheit (4) nach einem der vorhergehenden Ansprüche, **dadurch gekennzeichnet, dass** die untere Öffnung (15) im Boden (16) der Filterkassette (12) durch eine poröse Platte (23) gebildet ist.

11. Staubsauger mit einer Abscheideeinheit (4) nach einem der vorhergehenden Ansprüche.
